# FASCICULE DE BREVET EUROPEEN

(11) **EP 0 402 252 B1**
(45) Date de publication et mention de la délivrance du brevet: **23.11.1994**
(21) Numéro de dépôt: 90401543.5
(22) Date de dépôt: 07.06.1990
(51) Int. Cl.: D06F 37/10

(54) **Verrou de sécurité pour portes de tambour de machines à laver**
Sicherheitsverriegelung für den Trommeldeckel einer Waschmaschine
Security lock for the lid of the drum of a washing machine

(30) Priorité: 09.06.1989 FR 8907768
(43) Date de publication de la demande: 12.12.1990
(73) Titulaire: ARDAM SNC, F-60307 Senlis Cédex (FR)
(72) Inventeur: Blaque, Patrick, F-08500 Revin (FR); Jaffelin, Etienne, F-08500 Revin (FR)
(74) Mandataire: Gérardin, Robert Jean René

(56) Documents cités:
- DE-A- 2 237 409
- DE-B- 2 265 551
- FR-A- 2 289 659
- FR-A- 2 301 625
- FR-A- 2 484 485
- GB-A- 2 116 245

## Description

L'invention concerne un verrou de sécurité pour portes d'accès, à l'intérieur d'un tambour d'une machine à laver le linge.

Les portes d'accès, à l'intérieur du tambour d'une machine à laver le linge, sont soumises, lors de la rotation en charge du tambour, notamment lors des opérations d'essorage, à des pressions importantes susceptibles de provoquer l'ouverture intempestive des portes et l'éviction du linge se traduisant par des dégats matériels parfois importants.

Aussi a-t'on doté ces portes de divers moyens permettant à celles-ci de rester solidaires sous la poussée qu'elles subissent.

Le plus courant et le plus efficace de ces moyens est constitué de crochets, solidaires de l'une des portes, et de fentes réalisées dans l'autre porte, disposés de telle façon que, lors de la fermeture des portes sous l'action de leurs ressorts de rappel, les dits crochets pénètrent directement dans les fentes, comptetenu de la forme de leur bec ; ils en sortent tout aussi facilement lorsqu'une poussée est exercée sur les portes de l'extérieur, comme c'est le cas lorsque l'utilisateur désire intervenir à l'intérieur du tambour pour charger ou décharger celui-ci.

Toutefois, il résulte de cette disposition que les portes peuvent se désolidariser sous l'effet d'un déplacement relatif intempestif de celles-ci, dû à des mouvements du tambour ou au frottement du linge, et tout particulièrement contre le rebord de l'ondulation de section rectangulaire, dirigée vers l'intérieur du tambour, réalisée dans la porte comportant le crochet pour permettre le libre débattement de l'extrémité de la porte comportant tes fentes lors de l'ouverture des portes.

Aussi a-t'on imaginé de munir les portes, comportant une fermeture par crochets, d'un dispositif de sécurité s'opposant au recul intempestif des crochets et à leur désembectage des échancrures lorsque les dites portes sont fermées.

Différents dispositifs de sécurité de ce genre existent actuellement dans l'état de la technique, qui ont tous comme principale caractéristique de comporter une butée, effaçable à volonté par l'utilisateur, par l'intermédiaire d'un moyen de manoeuvre approprié, s'opposant au libre débattement des portes l'une par rapport à l'autre lorsqu'elles sont fermées. De tels dispositifs sont décrits dans les brevets de la République Fédérale d'Allemagne : 2 237 409 C 3 et 2 265 551 C 3.

On connaît déjà un verrou de sécurité s'opposant au désengagement inopiné des crochets de fermeture des portes d'accès, à l'intérieur du tambour d'une machine à laver le linge, des fentes dans lesquelles ils sont engagés (brevet français n° 2 289 659) ; le dit verrou comporte une butée, située à l'aplomb de l'extrémité de la porte munie des fentes d'engagement des crochets de fermeture, dont l'effacement s'obtient par flexion d'une lame de ressort, munie d'un poussoir, rappelée contre la partie supérieure d'un cavalier limitant le débattement vers l'extérieur de la dite lame de ressort. Toutefois, ce verrou, de par sa conception, oblige l'utilisateur de la machine a laver à manoeuvrer le poussoir dont il est équipé pour obtenir l'effacement de la butée, puis à appuyer sur les portes pour obtenir l'ouverture de celles-ci. De plus, la lame de ressort, à l'extrémité de laquelle est fixée la butée, se prête à l'accrochage du linge au moment où celui-ci est retiré du tambour, avec les risques de détérioration de certaines pièces de linge et de déformation de la dite lame de ressort que cela suppose.

La présente invention a pour but de remédier à ces inconvénients. Cette invention, telle qu'elle est caractérisée, dans la revendication 1 resout le problème consistant à créer un verrou de sécurité pour portes de tambour de machine à laver, dont la butée puisse être directement manoeuvrée sans organe intermédiaire et puisse être totalement logée dans un évidement réalisé dans la porte comportant les crochets de fermeture.

Les avantages obtenus grâce à cette invention consistent essentiellement en ce que le verrou de sécurité ne présente aucune aspérité susceptible d'accrocher le linge, et en ce que sa manoeuvre provoque simultanément l'ouverture des portes.

D'autres caractéristiques et avantages apparaîtront dans la description qui va suivre d'un mode de réalisation du verrou de sécurité selon l'invention, donné à titre d'exemple non limitatif au regard des dessins annexés sur lesquels :
- La figure 1 représente une vue en coupe longitudinale partielle des portes d'un tambour équipées du verrou de sécurité,
- la figure 2 représente une vue de dessus partielle des portes d'un tambour équipées du verrou de sécurité.

Les figures représentent les portes **10** et **20** d'un tambour, solidarisées par l'intermédiaire de crochets **12, 13** et **14** et de fentes **22, 23** et **24**, dont la porte **10**, comportant l'évidement **11**, est munie d'un verrou **30** constitué d'un poussoir **31** à embase **32** rappelé vers la collerette **41** d'un socle creux **40** par un ressort **50** ; un jeu **J** ayant été ménagé entre le poussoir **31** et la collerette **41** et un angle alpha ayant été donné à la collerette **41** du socle creux **40** par rapport au fond plat de l'évidement **11**, dans le sens opposé aux crochets **12, 13, 14**.

En examinant simultanément les figures 1 et 2, on remarque que, en position de fermeture des portes **10** et **20**, l'extrémité de la porte **20**, comportant les fentes **22, 23** et **24**, est située contre le poussoir **31** du verrou **30**, juste au-dessus de la collerette **41** du socle creux **40** du dit verrou **30**. Le dit poussoir **31** est alors en appui, par son embase **32**, contre la collerette **41** du socle creux **40**. Dans cette position, les crochets **12, 13** et **14** sont en appui contre les bourrelets **21, 25** et **26** des fentes **22, 23** et **24** et ne peuvent donc se dégager de celles-ci sans qu'un déplacement relatif entre les portes **10** et **20** puisse s'effectuer ; c'est-à-dire sans que le poussoir **31**, faisant office de butée, ait été, au préalable, effacé en dessous de l'extrémité de la porte **20** ; effacement qui ne peut s'effectuer que par un acte volontaire de l'utilisateur.

Pour obtenir l'ouverture des portes **10** et **20**, il suffit donc d'appuyer sur la partie galbée **33** du poussoir **31** pour obtenir, tout d'abord, par compression du ressort **50**, l'effacement du dit poussoir **31** sous l'extrémité de la porte **20** qui peut, dans le même mouvement, passer par dessus le poussoir **31**, a lors que les deux portes **10** et **20** poursuivent leur mouvement d'ouverture sous l'effet de la pression de la main, maintenue sur la partie galbée **33** du poussoir **31**.

Lors de la fermeture des portes **10** et **20**, sous l'action de leurs ressorts de rappel respectifs, la porte **20** prend appui et glisse contre la partie supérieure du poussoir **31**, jusqu'à ce que son extrémité vienne normalement s'engager derrière le poussoir **31**, dans le même mouvement de fermeture, sans que l'utilisateur ait à intervenir.

Pour éviter tout arc-boutement accidentel de l'extrémité de la porte **20** contre le poussoir **31**, au moment du débattement à l'ouverture ou à la fermeture des portes **10** et **20**, un jeu **J**, de quelques dixièmes de millimètre, a été ménagé entre le bord de ta collerette **41** du socle creux **40** et le poussoir **31**, ainsi qu'une inclinaison alpha d'environ 2° dans la direction opposée aux crochets de fermeture. Cette inclinaison alpha favorise, de plus, le flambage du ressort **50** lorsqu'une poussée est exercée sur le poussoir **31** et, par conséquent, un basculement du dit poussoir dans le sens opposé aux crochets, facilitant le dégagement de l'extrémité de la porte **20**.

Le verrou de sécurité selon l'invention est destiné principalement à équiper les tambours de machine à laver le linge, mais il pourrait être utilisé aussi sur tout tambour rotatif, dont les portes sont solidarisées à la fermeture par un système de crochets.

## Revendications

1. Verrou de sécurité s'opposant au désengagement inopiné des crochets de fermeture des portes d'accès à l'intérieur du tambour d'une machine à laver le linge, des fentes dans lesquelles ils sont engagés, l'une des portes portant les crochets, l'autre les fentes ; le dit verrou étant associé à une butée, située sur la porte portant les crochets contre l'extrémité de la porte **(20)** comportant les fentes lorsque les portes sont fermées ; la dite butée étant conçue pour s'effacer en dessous de la dite porte **(20)** par action sur l'organe de manoeuvre du verrou **(30)**, caractérisé en ce que la butée est constituée d'un poussoir **(31)** rappelé vers l'extérieur d'un socle creux **(40)** par un ressort **(50)**.

2. Verrou de sécurité selon la revendication 1, caractérisé en ce que la course du poussoir **(31)** est limitée par une embase **(32)** prenant appui, en position de sécurité, contre la collerette **(41)** du socle creux **(40)**, et, en position d'effacement, contre le fond de l'évidement **(11)** dans lequel le socle **(40)** est fixé.

3. Verrou de sécurité selon la revendication 2, caractérisé en ce que la collerette **(41)** du socle **(40)** est inclinée dans la direction opposée aux crochets de fermeture **(12, 13, 14)**.

4. Verrou de sécurité selon la revendication 3, caractérisé en ce que l'angle d'inclinaison alpha de la collerette **(41)** du socle creux **(40)**, par rapport au fond de l'évidement **(11)** dans lequel le dit socle creux **(40)** est fixé, est d'environ 2°.

5. Verrou de sécurité selon la revendication 2, caractérisé en ce qu'un jeu **(J)** est ménagé entre le poussoir **(31)** et la collerette **(41)** du socle creux **(40)**, de façon à permettre un certain débattement latéral du dit poussoir **(31)** par flambage de son ressort de rappel **(50)**, lorsque le dit poussoir est sollicité par la main pour l'ouverture du tambour, ou par l'extrémité de la porte opposée **(20)** lors de la fermeture automatique du tambour.

6. Verrou de sécurité selon la revendication 1, caractérisé en ce que la partie supérieure du poussoir **(31)** est galbée vers l'extérieur, de façon à faciliter sa manoeuvre manuelle.

## Claims

1. Safety latch preventing the unintentional release of the closing catches of the access doors inside the drum of a clothes washing machine, slots into which they are engaged, one of the doors carrying the catches, the other the slots; the said latch being associated with a stop, situated on the door carrying the catches against the end of the door (20) containing the slots when the doors are closed; the said stop being designed so as to move below the said door (20) via action on the control mechanism of the latch (30), characterized in that the stop is constituted by a pusher (31) which is returned towards the outside of a hollow socket (40) by a spring (50).

2. Safety latch according to claim 1, characterized in that the travel of the pusher (31) is limited by a shoulder (32) bearing, in the safety position, against the collar (41) of the hollow socket (40), and, in the depressed position, against the bottom of the recess (11) in which the socket (40) is fixed.

3. Safety latch according to claim 2, characterized in that the collar (41) of the socket (40) is inclined in a direction opposite to that of the closing catches (12, 13, 14).

4. Safety latch according to claim 3, characterized in that the angle of inclination, alpha, of the collar (41) of the hollow socket (40), relative to the bottom of the recess (11) in which the said hollow socket (40) is fixed, is approximately 2°.

5. Safety latch according to claim 2, characterized in that a clearance (J) is provided between the pusher (31) and the collar (41) of the hollow socket (40), so as to allow a certain lateral clearance of said pusher (31) due to buckling of its return spring (50), when the said pusher is pushed by hand in order to open the drum, or by the end of the opposite door (20) during the automatic closing of the drum.

6. Safety latch according to claim 1, characterized in that the upper part of the pusher (31) is rounded towards the outside so as to facilitate its manual operation.

## Patentansprüche

1. Sicherheitsverriegelung, die verhindert, daß sich die Schließhaken der Deckel für den Zugang ins Innere der Trommel einer Waschmaschine unbeabsichtigt von den Schlitzen lögen, in die sie eingreifen, wobei der eine Deckel die Haken trägt und der andere die Schlitze; wobei die genannte Verriegelung mit einem Anschlag verbunden ist, der sich an dem Deckel befindet, der die Haken an das Ende des Deckels (20) mit den Schlitzen führt, wenn die Deckel geschlossen werden; wobei der genannte Anschlag dazu gedacht ist, sich durch Einwirkung auf das Bedienteil der Verriegelung (30) unter dem genannten Deckel (20) zurückzuziehen, dadurch gekennzeichnet, daß der Anschlag aus einem Drücker (31) besteht, der durch eine Feder (50) nach außerhalb eines Hohlsockels (40) rückgestellt wird.

2. Sicherheitsverriegelung nach Anspruch 1,
dadurch gekennzeichnet, daß der Hub des Drückers (31) durch eine Grundfläche (32) begrenzt wird, die in Sicherheitsstellung an dem Bund (41) des Hohlsockels (40) und in zurückgezogener Stellung am Boden der Aussparung (11), in der der Sockel (40) befestigt ist, in Anlage kommt.

3. Sicherheitsverriegelung nach Anspruch 2,
dadurch gekennzeichnet, daß der Bund (41) des Sockels (40) in die von den Schließhaken (12, 13, 14) abgewandte Richtung geneigt ist.

4. Sicherheitsverriegelung nach Anspruch 3,
dadurch gekennzeichnet, daß der Neigungswinkel alpha des Bundes (41) des Hohlsockels (40) zum Boden der Aussparung (11), in der der genannte Hohlsockel (40) befestigt ist, etwa 2° beträgt.

5. Sicherheitsverriegelung nach Anspruch 2,
dadurch gekennzeichnet, daß zwischen dem Drücker (31) und dem Bund (41) des Hohlsockels (40) ein Spiel (J) vorgesehen wird, so daß eine bestimmte seitliche Bewegung des genannten Drückers (31) durch Knicken seiner Rückstellfeder (50) möglich ist, wenn der genannte Drücker zum öffnen der Trommel mit der Hand oder beim automatischen Schließen der Trommel durch das Ende des gegenüberliegenden Deckels (20) belastet wird.

6. Sicherheitsverriegelung nach Anspruch 1,
dadurch gekennzeichnet, daß der obere Teil des Drückers (31) nach außen gewölbt ist, um seine Betätigung von Hand zu erleichtern.
